# EUROPÄISCHE PATENTSCHRIFT

(11) **EP 0 351 582 B1**
(45) Veröffentlichungstag und Bekanntmachung des Hinweises auf die Patenterteilung: **17.06.1992**
(21) Anmeldenummer: 89111441.5
(22) Anmeldetag: 23.06.1989
(51) Int. Cl.: E04G 21/12, E04C 5/08, E02D 5/58

(54) **Bündelspannglied grosser Länge für Spannbeton mit nachträglichem Verbund sowie Verfahren zu seinem Einbau**
Great length pre-stressing strand for prestressed concrete with grouted anchoring, and method for installing it
Faisceau d'armatures de tension de grande longueur pour béton précontraint à ancrage injecté et procédé pour sa mise en place

(30) Priorität: 19.07.1988 DE 3824394
(43) Veröffentlichungstag der Anmeldung: 24.01.1990
(73) Patentinhaber: Dyckerhoff & Widmann Aktiengesellschaft, D-81902 München (DE)
(72) Erfinder:
(74) Vertreter: Patentanwälte Möll und Bitterich

(56) Entgegenhaltungen:
- DE-A- 1 559 568
- FR-A- 1 435 191
- FR-A- 2 276 438
- FR-A- 2 475 605
- GB-A- 712 674
- US-A- 4 043 133

## Beschreibung

Die Erfindung betrifft ein Bündelspannglied großer Länge für Spannbeton mit nachträglichem Verbund aus einer Mehrzahl von Einzelelementen, wie Stahlstäben, -drähten oder -drahtlitzen mit Endverankerungen, das in einen in einem Bauwerksteil z.B. durch Einbau eines Hüllrohrs vorbereiteten, vertikal oder geneigt verlaufenden und nur an einem Ende zugänglichen Spannkanal einführbar und an diesem Ende mittels einer eine Ankerscheibe aufweisenden Ankervorrichtung gegenüber dem Bauwerksteil abstützbar ist, sowie ein Verfahren zu seinem Einbau.

Insbesondere im Offshore-Bereich besteht oft die Notwendigkeit, vergleichsweise hohe Bauwerksteile, z.B. vom Meeresboden bis über den Wasserspiegel hinausreichende Gründungselemente für Plattformen oder dergleichen in Spannbeton auszuführen. üblicherweise werden solche Gründungselemente zunächst in einem Dock, dann in entsprechender Wassertiefe schwimmend im Wege der Gleitbauweise hergestellt, wobei das betreffende Bauwerksteil im Maß seines Emporwachsens in die Tiefe sinkt. Im Zuge der Gleitbauweise können zwar schlaffe Bewehrungen und auch Hüllrohre zur Bildung von Spannkanälen eingebaut werden; die Spannglieder selbst können aber grundsätzlich erst nach Fertigstellung der Bauwerksteile selbst auf ganze Länge eingeführt, gespannt und verankert werden.

Da die Abmessungen solcher Kunstbauten schon aus wirtschaftlichen Gründen optimiert, d.h. möglichst gering gehalten werden, besteht das Problem, Spannglieder, meist Bündelspannglieder, für hohe Belastungen in sehr enge Spannkanäle einzuführen, die nur von einer Seite her zugänglich sind; das andere Ende liegt nicht selten 50 m und mehr unterhalb des Meeresspiegels. Dabei muß in diesem engen Spannkanal zugleich eine zuverlässige Verankerung erreicht werden, da nachträgliche Korrekturen nicht möglich sind. Diese Verankerung darf nicht mehr Platz beanspruchen als das Spannglied selbst, da das Hüllrohr für den Spannkanal, um das Spannglied einführen zu können, grundsätzlich über die gesamte Länge mit gleichem Durchmesser durchgeführt werden muß.

Das Einführen von Zuggliedern aus Stahl in nur von einem Ende her zugängliche Hohlräume und deren Verankerung an dem nicht zugänglichen Ende ist zwar bei der Herstellung von Erd- und Felsankern grundsätzlich bekannt. Hier wird auch durch Injizieren von erhärtendem Material in der Tiefe des Bohrloches eine Verankerungsstrecke erzeugt, die der festen Verankerung des Zuggliedes dient, das dann vom luftseitigen Ende her gespannt und mittels aus dem Spannbetonbau bekannter Ankervorrichtungen verankert wird. Die freie Stahllänge zwischen der Verankerungsstrecke und der luftseitigen Ankervorrichtung bleibt grundsätzlich frei dehnbar, Ahnliche Arbeitsweisen sind auch bei der Verankerung von Bauwerken wie Stützmauern, Staumauern oder dergleichen im Boden bekannt.

Die bei der Herstellung von Erd- und Felsankern bekannten Maßnahmen lassen sich nicht ohne weiteres auf die Herstellung von Bauwerken aus Spannbeton übertragen. Einerseits steht im Erdboden grundsätzlich genügend Platz zur Verfügung, um ausreichend große Bohrlöcher zu erzeugen, selbst wenn mit deren Durchmesser auch der Aufwand steigt. Außerdem ist es fast immer möglich, dann, wenn sich bei einer späteren Kontrolle ein Anker als nicht ausreichend tragfähig erweist, zusätzlich einen neuen Anker zu setzen. Bei Bauwerken, die den Anforderungen an Bauteile aus Spannbeton genügen müssen, ist dies grundsätzlich nicht möglich.

Dies gilt auch für ein bekanntes Verfahren zum Herstellen von Pfahlgründungen mit vorgespannten Pfählen (US-A-4 043 133). Die Spannbewehrung dieser Pfähle besteht aus einem Bündelspannglied, dessen Einzelelemente an dem in ein Bohrloch einzuführenden unteren Ende auf Einzelverankerungsabstand gespreizt in einer Ankerplatte verankert sind.

Aus diesem Grunde hat man sich bei den eingangs geschilderten Bauaufgaben damit beholfen, die bei der Errichtung der Bauwerksteile hergestellten Spannkanäle an ihren unteren Enden mit haarnadelförmigen Umkehrstellen zu versehen, um so ein in einen solchen Spannkanal eingeführtes Spannglied an seinen beiden Enden von der Luftseite her spannen zu können. Um die Spannglieder überhaupt in solche Spannkanäle einführen zu können, sind an den Umkehrstellen große Krümmungsradien vorzusehen. Da die Spannglieder dennoch dicht nebeneinander angeordnet werden müssen, überschneiden sie sich im Bereich der Umkehrstellen; dies bedingt eine entsprechend große Dicke der Bauwerksteile. Außerdem haben Spannglieder, auch in Form von Stahldrahtlitzen, eine zwar große, aber immerhin begrenzte Länge, so daß mit solchen haarnadelförmigen Spanngliedern nur Bauteilhöhen zu erreichen sind, die maximal der halben Spanngliedlänge entsprechen. Bei größeren Bauwerkshöhen sind Zwischenstöße mit wiederum haarnadelförmig ausgebildeten Spanngliedern notwendig.

Der Erfindung liegt die Aufgabe zugrunde, eine Möglichkeit zu schaffen, um ein Spannglied, das in einen nur an einem Ende zugänglichen Spannkanal einzubauen ist, so auszubilden und in einer solchen Weise einzubauen, daß es nicht nur auch an dem nicht zugänglichen Ende zuverlässig verankert, sondern daß die satte Ausfüllung des Spannkanals zur Herstellung des nachträglichen Verbundes auch kontrolliert werden kann.

Nach der Erfindung wird diese Aufgabe zunächst durch ein Spannglied gelöst, dessen Einzelelemente an dem der Ankervorrichtung gegenüberliegenden Ende des Spannglieds unmittelbar fest miteinander verbunden, z.B. verschweißt sind, und bei dem zur zusätzlichen Verankerung in dem zur Herstellung des nachträglichen Verbundes in den Spannkanal zu injizierenden erhärtenden Material im Anschluß an die Verbindung der Einzelelemente am Ende des Spannglieds über eine bestimmte Verankerungslänge auf diese und an diesen jeweils gegeneinander versetzt angeordnet metallische Hülsen z.B. im Wege des Fließpressens aufgepreßt sind.

Grundsätzlich ist es zwar aus dem Stahlbeton- und auch Spannbetonbau bekannt, den Verbund von Bewehrungselementen örtlich durch zusätzliche Maßnahmen zu verbessern, beispielsweise durch Anbringen von Rippen, Verankerungskörpern oder dergleichen. So ist es bekannt, ein Spannglied bereits werkmäßig auf seine gesamte Länge mit fest daran angebrachten, gegenüber seinem Umfang stark hervortretenden ringförmigen Erhebungen zu versehen, die auch hülsenförmig ausgebildet sein können (FR-A-22 76 438). Dadurch soll das Spannglied, das durch seine Oberflächengestalt keine ausreichenden Verbundeigenschaften hat, so ausgebildet werden, daß es auf seine gesamte Länge einen Verbund ermöglicht; zugleich soll eine Abstandhalterung erreicht werden. Schließlich ist es auch bekannt, auf ein Drahtseil, einen Stahlstab oder dergleichen eine metallische Hülse unter Verformung im Wege des Fließpressens aufzupressen (DE-B-12 71 961).

Im Rahmen der Erfindung hat die Anordnung der zur zusätzlichen Verankerung der Einzelelemente des Bündelspannglieds aufgepreßten Hülsen nicht am äußersten Ende des Spannglieds, sondern entlang der gesamten Verankerungsstrecke und gegeneinander versetzt den Vorteil, daß die Einzelelemente am äußersten Ende miteinander unmittelbar, also nicht unter Vermittlung von Ankervorrichtungen verschweißt werden können; dies ist notwendig, um das gesamte, oft sehr lange Spannglied auf eine Haspel aufwickeln und zuverlässig in den Spannkanal absenken zu können. Ein weiterer Vorteil besteht darin, daß die Mittel zur zusätzlichen Verankerung, die regelmäßig den Durchmesser der Einzelelemente vergrößern, wie z.B. aufgepreßte metallische Hülsen, zugleich Abstandhalter bilden, welche die Einzelelemente im Bereich der Verankerungslänge im Abstand voneinander halten, so daß sie satt in das zu injizierende erhärtende Material eingebettet werden können; hierdurch wird zugleich der Durchmesser des gesamten Bündelspannglieds im Bereich der Verankerungslänge minimiert. Dadurch können vergleichsweise enge Hüllrohre für den Spannkanal verwendet werden, was wiederum zu geringen Bauwerksabmessungen führt.

Die Erfindung betrifft weiterhin ein Verfahren zum Einbau eines solchen Bündelspannglieds in ein Bauwerksteil mit folgenden Verfahrensschritten:
a) der Spannkanal wird mit Wasser gefüllt und nach dem Einführen des Spannglieds am luftseitigen Ende durch eine Kappe abgeschlossen;
b) mittels einer ersten, am unteren Ende der Verankerungslänge mündenden Injizierleitung wird erhärtendes Material über den Bereich der Verankerungslänge in den Spannkanal aufsteigend injiziert, wobei das dabei verdrängte Wasser durch eine zweite, am oberen Ende der Verankerungslänge mündende Spül- und Injizierleitung entweicht;
c) beim Injizieren etwa in den Bereich der Spannlänge eingedrungenes erhärtendes Material wird durch Spülen vom freien Ende des Spannkanals her durch die zweite Spül- und Injizierleitung entfernt;
d) nach dem Erhärten des injizierten Materials wird das Spannglied gespannt und am freien Ende des Spannkanals mittels der Ankervorrichtung verankert;
e) schließlich wird mittels der zweiten Spül- und Injizierleitung erhärtendes Material über den Bereich der Spannlänge des Spannglieds in den Spannkanal aufsteigend injiziert.

Dabei verlaufen die Injizierleitungen zweckmäßig außerhalb des Spannkanals.

Der Spülvorgang kann bis zum Beginn des Erhärtens des Materials fortgesetzt bzw. periodisch wiederholt werden.

Der luftseitige Verankerungsbereich kann gegebenenfalls über eine dritte, außerhalb des Spannkanals verlaufende und unterhalb der Ankervorrichtung in diesen mündende Injizierleitung mit erhärtendem Material nachinjiziert werden.

Wesentlich für die Erfindung, wenn auch nicht Bedingung, ist in diesem Zusammenhang, daß bei der Errichtung des Bauwerksteils mit den Hüllrohren zur Bildung der Spannkanäle zugleich, aber außerhalb derselben jeweils zwei Leitungen hochgeführt werden, nämlich eine vom unteren Ende und eine vom oberen Ende der Verankerungslänge aus. Durch die Verlegung dieser Leitungen außerhalb der Spannkanäle kann deren Durchmesser gering gehalten werden. Durch diese Leitungen selbst gelingen sowohl ein zuverlässiges Injizieren der Verankerungslänge und der Spannlänge mit erhärtendem Material, als auch die Kontrolle darüber, daß der Spannkanal sowohl im Bereich der Verankerungslänge, wie auch im Bereich der Spannlänge tatsächlich vollständig mit erhärtendem Material gefüllt ist. Dies sicherzustellen ist für die Herstellung von Spannbeton mit nachträglichem Verbund von ausschlaggebender Bedeutung.

Die Erfindung wird nachstehend anhand der Zeichnung näher erläutert. Es zeigt
Fig. 1 einen zweifach unterbrochenen Längsschnitt durch ein Bauwerksteil, z.B. eine Wand, mit in einen Spannkanal eingeführtem Spannglied,
Fig. 2 eine schematische Abwicklung der Einzelelemente des Spannglieds im Bereich der Verankerungslänge,
Fig. 3 einen Querschnitt entlang der Linie III-III in Fig. 1 und
Fig. 4 einen Querschnitt entlang der Linie IV-IV in Fig. 1 sowie die
Fig. 5a bis i in jeweils schematischer Darstellung aufeinanderfolgende Arbeitszustände bei der Durchführung des erfindungsgemäßen Verfahrens.

In Fig. 1 ist ein Längsschnitt durch eine Wand 1, z.B. eine Zellenwand eines aus mehreren Zellen bestehenden Bauwerks aus Stahlbeton dargestellt. Dabei ist angenommen, daß sich die Wand am unteren Ende auf den Meeresboden oder auf ein Fundament gründet, während das obere Ende sich oberhalb des Wasserspiegels befindet; die Höhe des Bauwerks kann 85 m und mehr betragen.

Im Inneren des Bauwerksteils 1 ist durch ein in dieses eingebettetes Hüllrohr 2 ein Spannkanal 3 gebildet, in den ein Bündelspannglied 4 eingesetzt ist. Das Bündelspannglied 4 ist in der Darstellung der Fig. 1 nur aus drei Einzelelementen 5 bestehend dargestellt; es besteht tasächlich aus einer größeren, grundsätzlich beliebigen Anzahl von Einzelelementen, im Beispiel der Fig. 2 bis 4 aus neunzehn Elementen 5, z.B. Stahldrahtlitzen. Neben der Spannbewehrung in Form solcher Spannglieder 4 umfaßt das Bauwerksteil 1 noch eine schlaffe Bewehrung 6, die in Fig. 1 lediglich entlang der Außenwand angedeutet ist.

Die Einzelelemente 5 sind, wie Fig. 4 zeigt, am unteren Ende 7 in dichter Lage zueinander miteinander verschweißt. In dem darüberliegenden, die Verankerungslänge Lᵥ bildenden Bereich sind sie mit Mitteln 8 zur örtlich konzentrierten Krafteinleitung versehen. Diese Mittel 8 sind zweckmäßigerweise auf die einzelnen Stahldrahtlitzen im Wege des Fließpressens aufgepreßte metallische Hülsen; sie sind, wie insbesondere Fig. 2 zeigt, in gleichen Abständen l voneinander gruppenweise zusammengefaßt, um sie über die Verankerungslänge Lᵥ möglichst gleichmäßig zu verteilen. In diesem Bereich ist das Bündel aus den Einzelelementen 5 z.B. durch eine Umwicklung 9 (Fig. 3) fixiert.

Innerhalb des Bauwerksteils 1, aber außerhalb des Spannkanals 3 sind parallel zu diesem schlauchartige Leitungen hochgeführt, und zwar eine Injizierleitung A, die am unteren Ende der Verankerungslänge Lᵥ bei 10 in den Spannkanal 3 mündet und eine Spül- und Injizierleitung B, die etwa an der Grenze zwischen der Verankerungslänge Lᵥ und der darüberliegenden Spannlänge Lₛ bei 11 in den Spannkanal 3 mündet. Eine weitere Leitung C führt von der Luftseite her in den Bereich des Spannkanals 3 unterhalb der Ankervorrichtung 12; eine vierte Leitung D ist an eine Abdeckkappe 13 angeschlossen, mit der der Spannkanal 3 im Bereich der Ankervorrichtung 12 während des Bauzustandes zeitweise verschlossen werden kann. Wenn der Durchmesser des Hüllrohres 2 entsprechend groß gewählt werden kann, ist es grundsätzlich auch möglich, die Leitungen A und B innerhalb des Spannkanals 3 zu führen.

Wie im einzelnen beim Einbau des Spanngliedes verfahren wird, wie dieses gespannt und in Verbund mit dem Bauwerksteil gebracht wird, wird nachstehend anhand der schematisch einige Arbeitsphasen symbolisierenden Darstellungen der Fig. 5a bis i erläutert.

Fig. 5a zeigt schematisch den Bauzustand nach der Herstellung des Spannkanals 3 mit den Injektionsleitungen A, B und C. Es ist erkennbar, daß die Leitung A am unteren Ende der Verankerungslänge Lᵥ bei 10 in den Spannkanal 3 mündet; die Leitung B im Grenzbereich zwischen der Verankerungslänge Lᵥ und der Spannlänge Lₛ bei 11 und die Leitung C etwas unterhalb des oberen Endes des Spannkanals 3.

Wenn es sich wie bei dem hier beschriebenen Ausführungsbeispiel um die Herstellung eines Bauwerksteils handelt, das schwimmend im Meerwasser gehalten ist, muß Vorsorge dagegen getroffen werden, daß der Spannkanal 3 sich nicht etwa mit Meerwasser füllt, das aggressive Eigenschaften hat und korrodierend sowohl auf das den Spannkanal 3 bildende Hüllrohr 2, wie auch auf das später einzuführende Spannglied 4 wirken kann. Der Spannkanal 3 wird deshalb zunächst mit Süßwasser gefüllt, was in Fig. 5b angedeutet ist. In den mit Süßwasser gefüllten Spannkanal 3 wird dann gemäß Fig. 5c das Spannglied 4 abgesenkt; es ist an seinem unteren Ende in der aus Fig. 1 ersichtlichen Weise mit Mitteln 8 zur zusätzlichen Verankerung versehen und am oberen Ende in einer Ankerscheibe 12 in an sich bekannter Weise verankert. In diesem Bauzustand wird der Spannkanal 3 an seinem oberen Ende im Bereich der Ankervorrichtung durch eine Abdeckkappe 13 verschlossen, an die eine Leitung D angeschlossen ist.

In dem in Fig. 5d dargestellten Bauzustand wird nun durch die Leitung A erhärtendes Material 14 in den Spannkanal 3 injiziert, das diesen vom Grunde her aufsteigend ausfüllt. Die Leitungen C und D sind geschlossen, so daß das den Spannkanal 3 ausfüllende Süßwasser durch die Leitung B entweicht. Der Spannkanal 3 ist dann über den Bereich der Verankerungslänge Lᵥ vollständig gefüllt, wenn das erhärtende Material 14 am oberen Ende der Leitung B austritt. Die Injektion wird dann beendet und die Leitung A am oberen Ende geschlossen.

Im nächsten Arbeitsgang (Fig. 5e) wird über die Leitung D Süßwasser eingepreßt (Pfeil 15), durch das zunächst das noch in der Leitung B verbliebene erhärtende Material 14 ausgespült und der Spannkanal 3 bis unter die Ebene der Mündung 11 der Leitung B freigespült wird. Damit ist sichergestellt, daß einerseits die erforderliche Verankerungslänge Lᵥ erreicht wird, daß andererseits aber auch die Leitung B für die später erfolgende Injektion der Spannlänge Lₛ wieder zur Verfügung steht. Dieser Spülvorgang wird fortgesetzt, bis das Material 14 erhärtet ist, um sicherzustellen, daß nicht durch Nachsacken von Resten die Mündung 11 der Leitung B in den Spannkanal 3 etwa wieder zugesetzt wird. Dabei kann es zweckmäßig sein, mehrere nebeneinander gelegene Spannkanäle 3 in der aus Fig. 5f angedeuteten Weise miteinander zu verbinden. Durch eine ovale Form der Austrittsöffnungen der Leitungen A und B in den Spannkanal, etwa in Gestalt eines Langloches, kann gewährleistet werden, daß selbst bei Absetzen des erhärtenden Materials der Durchgang offen bleibt.

Nach dem Erhärten des Injektionsmaterials 14 kann das Spannglied 4 gespannt werden (Fig. 5g). Hierzu dient eine hydraulische Presse 16, die in an sich bekannter Weise auf die Ankerscheibe 12 aufgesetzt wird. Die Einzelelemente werden dann in ebenfalls an sich bekannter Weise in der Ankerscheibe 12 verankert.

Nach Abschluß der Spannarbeiten wird wieder eine Abdeckkappe 13′ aufgesetzt und durch die Leitung B nunmehr in umgekehrter Richtung erhärtendes Material 14 vom Grunde der Spannlänge Lₛ an aufsteigend injiziert, bis es nacheinander aus den Leitungen C und D austritt (Fig. 5h). Zur Vermeidung des Absetzens von Wasser aus dem Injektionsmaterial kann nach Schließen der Leitung B am oberen Ende gegebenenfalls durch die Leitung C erhärtendes Material 14 nachinjiziert werden (Fig. 5i). Durch die am höchsten Punkt der Abdeckkappe 13′ austretende Leitung D kann sichergestellt werden, daß der gesamte Spannkanal 3 bis einschließlich des Bereiches der Ankervorrichtung 12 satt mit erhärtendem Material 14 gefüllt ist.

## Patentansprüche

1. Bündelspannglied (4) großer Länge für Spannbeton mit nachträglichem Verbund, aus einer Mehrzahl von Einzelelementen (5), wie Stahlstäben, -drähten oder -drahtlitzen, mit Endverankerungen, das in einen in einem Bauwerksteil (1) z.B. durch Einbau eines Hüllrohrs (2) vorbereiteten, vertikal oder geneigt verlaufenden und nur an einem Ende zugänglichen Spannkanal (3) einführbar und an diesem Ende mittels einer eine Ankerscheibe aufweisenden Ankervorrichtung (12) gegenüber dem Bauwerksteil (1) abstützbar ist, dadurch gekennzeichnet, daß die Einzelelemente (5) an dem der Ankervorrichtung (12) gegenüberliegenden Ende (7) des Spannglieds (4) unmittelbar fest miteinander verbunden, z.B. verschweißt sind und daß zur zusätzlichen Verankerung in dem zur Herstellung des nachträglichen Verbundes in den Spannkanal (3) zu injizierenden erhärtenden Material (14) im Anschluß an die Verbindung der Einzelelemente (5) am Ende (7) des Spannglieds (4) über eine bestimmte Verankerungslänge (Lᵥ) auf diese und an diesen jeweils gegeneinander versetzt angeordnet metallische Hülsen (8) z.B. im Wege des Fließpressens aufgepreßt sind.

2. Verfahren zum Einbau eines Bündelspannglieds nach Anspruch 1 in einen nur an einem Ende zugänglichen Spannkanal, gekennzeichnet durch folgende Verfahrensschritte:
a) der Spannkanal (3) wird mit Wasser gefüllt und nach dem Einführen des Spannglieds (4) am luftseitigen Ende durch eine Kappe (13) abgeschlossen (Fig. 5c);
b) mittels einer ersten, am unteren Ende der Verankerungslänge (Lᵥ) mündenden Injizierleitung (A) wird erhärtendes Material (14) über den Bereich der Verankerungslänge (Lᵥ) in den Spannkanal (3) aufsteigend injiziert, wobei das dabei verdrängte Wasser durch eine zweite, am oberen Ende der Verankerungslänge (Lᵥ) mündende Spül- und Injizierleitung (B) entweicht (Fig. 5d);
c) beim Injizieren etwa in den Bereich der Spannlänge (Lₛ) eingedrungenes erhärtendes Material wird durch Spülen vom freien Ende des Spannkanals (3) her durch die zweite Spül- und Injizierleitung (B) entfernt (Fig. 5e);
d) nach dem Erhärten des injizierten Materials (14) wird das Spannglied (4) gespannt und am freien Ende des Spannkanals (3) mittels der Ankervorrichtung (12) verankert (Fig. 5g);
e) schließlich wird mittels der zweiten Spül- und Injizierleitung (B) erhärtendes Material (14) über den Bereich der Spannlänge (Lₛ) des Spannglieds (4) in den Spannkanal (3) aufsteigend injiziert (Fig. 5h).

3. Verfahren nach Anspruch 2, dadurch gekennzeichnet, daß die Injizierleitungen (A, B) außerhalb des Spannkanals (3) geführt werden.

4. Verfahren nach Anspruch 2, dadurch gekennzeichnet, daß der Spülvorgang bis zum Beginn des Erhärtens des Materials (14) fortgesetzt bzw. periodisch wiederholt wird.

5. Verfahren nach einem der Ansprüche 2 bis 4, dadurch gekennzeichnet, daß der luftseitige Verankerungsbereich über eine dritte, außerhalb des Spannkanals (3) verlaufende und unterhalb der Ankervorrichtung (12) in diesen mündende Injizierleitung (C) mit erhärtendem Material (14) nachinjiziert wird.

## Claims

1. A stranded tensioning member (4) of great length for prestressed concrete with subsequent bonding, comprising a plurality of individual elements (5), such as steel rods, wires or wire strands, having end anchorings, which member can be inserted into a tensioning duct (3) in a structural part (1), which is prepared, for example, by installing a sheath tube (2), which extends vertically or at an inclination and which is accessible only at one end, and at this end can be supported relative to the structural part (1) by means of an anchor device (12) having an anchor disc, characterised in that at the end (7) of the tensioning member (4) situated opposite the anchor device (12) the individual elements (5) are securely and directly connected to one another, for example welded, and in that for additional anchoring in the material (14) which hardens and which is to be injected into the tensioning duct (3) so as to effect the subsequent bonding, following the connection of the individual elements (5), metal bushes (8) are pressed on to these elements, for example by an extrusion process, at the end (7) of the tensioning member (4) over a given anchoring length (Lᵥ), which bushes are each arranged offset relative to one another on these elements.

2. A method of installing a stranded tensioning member according to Claim 1 in a tensioning duct accessible only at one end, characterised by the following method steps:
a) the tensioning duct (3) is filled with water and after insertion of the tensioning member (4) at the external end it is sealed by a cap (13) (Figure 5c);
b) hardening material (14) is injected upwards into the tensioning duct (3) over the region of the tensioning length (Lᵥ) by means of a first injection line (A) discharging at the bottom end of the anchoring length (Lᵥ), the water thus displaced escaping through a second flushing and injection line (B) discharging at the upper end of the anchoring length (Lᵥ) (Figure 5d);
c) as the hardening material, which has penetrated approximately into the region of the tensioning length (Lₛ), is injected it is removed by being flushed from the free end of the tensioning duct (3) through the second flushing and injection line (B) (Figure 5e);
d) after the hardening of the injected material (14), the tensioning member (4) is tensioned and is anchored at the free end of the tensioning duct (3) by means of the anchor device (12) (Figure 5g);
e) finally, by means of the second flushing and injection line (B), hardening material (14) is injected upwards into the tensioning duct (3) over the region of the tensioning length (Lₛ) of the tensioning member (4) (Figure 5h).

3. A method according to Claim 2, characterised in that the injection lines (A, B) are directed outside the tensioning duct (3).

4. A method according to Claim 2, characterised in that the flushing operation is continued or periodically repeated until the material (14) begins to harden.

5. A method according to any one of Claims 2 to 4, characterised in that the external anchoring region is reinjected with hardening material (14) via a third injection line (C) extending outside the tensioning duct (3) and discharging into said duct below the anchor device (12).

## Revendications

1. Organe de précontrainte en faisceau (4) de grande longueur pour béton précontraint avec ancrage ultérieur, constitué d'une pluralité d'éléments individuels (5) tels que des barres d'acier, des fils d'acier ou des torons d'acier, avec ancrages terminaux, qui peut être introduit dans un canal de précontrainte (3) s'étendant verticalement ou obliquement dans un élément d'ouvrage (1), préparé par exemple par montage d'un tube formant gaine (2) et accessible seulement à une extrémité, et qui peut prendre appui, à cette extrémité, par rapport à l'élément d'ouvrage (1), au moyen d'un dispositif d'ancrage (2) présentant un disque d'ancrage, caractérisé en ce que les éléments individuels (5) sont assemblés de manière fixe, par exemple soudés, directement entre eux, à l'extrémité (7), opposée au dispositif d'ancrage (12), de l'organe de précontrainte et en ce que pour un ancrage supplémentaire dans le matériau (14) durcissant, à injecter dans le canal de précontrainte (3), pour réaliser l'ancrage ultérieur, des manchons métalliques (8) décalés les uns par rapport aux autres, sont pressés, par exemple par pressage pour obtenir un état malléable après assemblage des éléments individuels (5), sur ceux-ci, à l'extrémité (7) de l'organe de précontrainte (4), sur une longueur d'ancrage déterminée (Lᵥ).

2. Procédé de mise en oeuvre d'un organe de précontrainte en faisceau selon la revendication 1, dans un canal de précontrainte accessible uniquement à une extrémité, caractérisé par les étapes de procédé suivantes :
a) le canal de précontrainte (3) est rempli d'eau et après introduction de l'organe de précontrainte (4), il est fermé à l'extrémité côté air par un capuchon (13) (figure 5c);
b) au moyen d'une première conduite d'injection (A), débouchant à l'extrémité inférieure de la longueur d'ancrage (Lᵥ),du matériau (14) durcissant est injecté de façon ascendante dans le canal de précontrainte (3), sur la zone de la longueur d'ancrage (Lᵥ), l'eau ainsi chassée s'échappant par une deuxième conduite de lavage et d'injection (B) débouchant à l'extrémité supérieure de la longueur d'ancrage (Lᵥ) (figure 5d);
c) le matériau durcissant ayant pénétré lors de l'injection, par exemple dans la zone de la longueur de précontrainte (Lₛ) est éliminé par lavage à partir de l'extrémité libre du canal de précontrainte (3) par la deuxième conduite de lavage et d'injection (B) (figure 5e);
d) après durcissement du matériau injecté (14), l'organe de précontrainte (4) est tendu et ancré à l'extrémité libre du canal de précontrainte (3), au moyen du dispositif d'ancrage (12) (figure 5g);
e) enfin, au moyen de la deuxième conduite de lavage et d'injection (B), du matériau durcissant (14) est injecté, de manière ascendante, sur la zone de la longueur de précontrainte (Lₛ) de l'organe de précontrainte (4), dans le canal de précontrainte (3) (figure 5h).

3. Procédé selon la revendication 2, caractérisé en ce que les conduites d'injection (A,B) passent à l'extérieur du canal de précontrainte (3).

4. Procédé selon la revendication 2, caractérisé en ce que l'opération de lavage est poursuivie ou renouvelée périodiquement jusqu'au début du durcissement du matériau (14).

5. Procédé selon l'une des revendications 2 à 4, caractérisé en ce que du matériau durcissant (14) est réinjecté dans la zone d'ancrage côté air, par une troisième conduite d'injection (C), s'étendant à l'extérieur du canal de précontrainte (3) et débouchant dans celui-ci, au-dessous du dispositif d'ancrage (12).
